# EUROPÄISCHE PATENTSCHRIFT

(11) **EP 3 768 915 B1**
(45) Veröffentlichungstag und Bekanntmachung des Hinweises auf die Patenterteilung: **04.05.2022**
(21) Anmeldenummer: 19712941.4
(22) Anmeldetag: 18.03.2019
(51) Int. Cl.: E04G 1/14, E04G 1/30, E04G 5/16, E04G 7/22, E04G 11/48, E04G 7/34

(54) **TRAGGERÜST**
SUPPORTING FRAMEWORK
CADRE DE SUPPORT

(30) Priorität: 22.03.2018 DE 202018101602 U
(43) Veröffentlichungstag der Anmeldung: 27.01.2021
(73) Patentinhaber: Peri GmbH, 89264 Weissenhorn (DE)
(72) Erfinder: STECK, Tobias, 89264 Weissenhorn (DE); GAISER, André, 89264 Weissenhorn (DE)
(74) Vertreter: K & H Bonapat Patentanwälte Koch · von Behren & Partner mbB
(86) Internationale Anmeldenummer: PCT/EP2019/056654
(87) Internationale Veröffentlichungsnummer: WO 2019/179913

(56) Entgegenhaltungen:
- JP-A- 2005 127 036
- US-A- 4 188 143
- US-A- 4 630 956

## Beschreibung

Bei Traggerüsten zur Abstützung von Decken, Arbeitsplattformen, Schalungsteilen im Betonbau oder dergleichen werden häufig Diagonalkreuze zwischen die Rahmenteile des Gerüsts eingesetzt, damit das Gerüst die notwendigen statischen Eigenschaften erhält oder um verschiedene Rahmenteile miteinander zu verbinden.

Bisher sind zur Befestigung der Diagonalkreuze Einhängevorrichtungen an den Rahmenteilen des Gerüsts angeordnet, die aus jeweils vier von den Rahmenteilen abstehenden Fingern mit einem kipp- oder schwenkbaren Endabschnitt bestehen. An den Enden der Streben der Diagonalkreuze sind dazu Öffnungen vorgesehen, die über die Finger geschoben werden. Anschließend werden die Endabschnitte der vier Finger verschwenkt, sodass die Enden der Streben des Diagonalkreuzes nicht mehr selbsttätig von den Aufnahmefingern heruntergleiten können und das Diagonalkreuz sicher am Gerüst verankert ist.

Das gleichzeitige Aufstecken der Öffnungen an den vier Enden der Streben des Diagonalkreuzes auf die Aufnahmefinger ist jedoch schwierig. Außerdem können beim Verschwenken des Endabschnitts eines Aufnahmefingers von Hand andere Enden des Diagonalkreuzes wieder von den Aufnahmefingern gleiten. Daher kann die Montage eines Diagonalkreuzes bisher nicht oder nur erschwert von einer Person allein sicher vorgenommen werden. JP 2005 127036 A offenbart ein Traggerüst mit den Merkmalen des einleitenden Teils des Anspruchs 1.

Zur Vereinfachung der Montage von Diagonalkreuzen schlägt die Erfindung ein Traggerüst gemäß Anspruch 1 vor, mit mindestens einer Einhängevorrichtung für ein das Traggerüst aussteifendes Diagonalkreuz, wobei die Einhängevorrichtung Aufnahmefinger für an den Enden des Diagonalkreuzes vorgesehene Öffnungen aufweist und wobei zwei erste Aufnahmefinger der Einhängevorrichtung jeweils einen festen abgewinkelten Endabschnitt und den ersten Aufnahmefingern gegenüberliegende zweite Aufnahmefinger einen schwenkbaren Endabschnitt aufweisen.

Das Ausstatten von zweien der vier zur Befestigung eines Diagonalkreuzes notwendigen Aufnahmefingern mit festen, abgewinkelten Endabschnitten vereinfacht die Montage eines Diagonalkreuzes erheblich. Dennoch wird die sichere Befestigung des Diagonalkreuzes nicht beeinträchtigt.

In die ersten Aufnahmefinger mit abgewinkelten Endabschnitten kann jeweils ein Ende der beiden Streben des Diagonalkreuzes mit seiner Öffnung eingehängt werden und die Öffnungen an den anderen Enden der Streben jeweils über einen der zweiten Aufnahmefinger mit schwenkbarem Endabschnitt geschoben werden, bevor die Endabschnitte der zweiten Aufnahmefinger zur Sicherung des Diagonalkreuzes verschwenkt werden. So können zunächst die oberen oder unteren Enden des Diagonalkreuzes in die ersten Aufnahmefinger eingehängt werden. Die abgewinkelten Endabschnitte sorgen dafür, dass die Enden des Kreuzes nicht wieder von den ersten Aufnahmefingern abgleiten, während die gegenüberliegenden Enden der Kreuze auf die zweiten Aufnahmefinger aufgeschoben werden. Auch das anschließende Verschwenken der Endabschnitte der zweiten Finger ist problemlos möglich, ohne dass das Diagonalkreuz wieder von den ersten Aufnahmefingern abgleitet. Damit kann ein Diagonalkreuz ohne Weiteres von einer Person allein montiert werden.

Die Öffnungen in den freien Endbereichen der Diagonalkreuze weisen jeweils als Durchbruchsöffnungen einen Durchmesser auf, der kleiner ist als die Erstreckung bzw. Größe der Aufnahmefinger, deren Größe sich aus einem Basisabschnitt und einem Endabschnitt zusammensetzen. Vorzugsweise können die abgewinkelten Endabschnitte der ersten Aufnahmefinger einen Winkel von 20° bis 70° mit einem Basisabschnitt der Aufnahmefinger bilden. Der abgewinkelte Endabschnitt ist mit dem Basisabschnitt, starr, unbeweglich verbunden. Dieser Winkelbereich ermöglicht ein leichtes Einhängen der Diagonalkreuzenden und gleichzeitig eine ausreichende Sicherung der Enden nach dem Einhängen.

Die Endabschnitte der zweiten Aufnahmefinger können erfindungsgemäß zwischen einer zu einem Basisabschnitt der zweiten Aufnahmefinger parallelen Stellung und einer zu dem Basisabschnitt im Wesentlichen senkrechten Stellung verschwenkbar sein. In der zum Basisabschnitt parallelen Stellung können die Enden der Diagonalkreuzstreben leicht auf die zweiten Aufnahmefinger aufgeschoben werden. Nach dem Verschwenken der Endabschnitte in die 90°-Position ist das Diagonalkreuz am Gerüst gesichert.

Erfindungsgemäß sind die Endabschnitte der zweiten Aufnahmefinger in den beiden Endstellungen über einen Rastmechanismus der zweiten Aufnahmefinger arretierbar. Beim Aufschieben der Diagonalkreuzenden auf die zweiten Aufnahmefinger kann dadurch ein ungewolltes Verstellen der Endabschnitte der Finger, was das Aufschieben behindern könnte, vermieden werden. Auch ein unbeabsichtigtes Lösen der Verriegelung des Diagonalkreuzes wird durch eine solche Arretierung erschwert.

Die Endabschnitte der ersten und zweiten Aufnahmefinger verjüngen sich erfindungsgemäß nach außen hin konisch, um das Aufschieben der Diagonalkreuzenden zu erleichtern.

Bei einer bevorzugten Ausführungsform des Traggerüsts kann dieses aus mehreren Rahmen zusammensetzbar sein, die jeweils mit mindestens einer Einhängevorrichtung für ein Diagonalkreuz versehen sind. Durch Verbinden mehrerer dieser Rahmen, die auch eine unterschiedliche Größe aufweisen können, kann das Traggerüst dem Einsatzzweck angepasst werden, wobei Diagonalkreuze an jedem Rahmen montiert werden können, an dem dies erforderlich ist. Es können auch jeweils zwei Rahmen durch ein Diagonalkreuz miteinander verbunden werden. Dabei ist es weiter von Vorteil, wenn die ersten und zweiten Aufnahmefinger der Einhängevorrichtung jeweils in den Eckbereichen eines Rahmens angeordnet sind. Dadurch können die Diagonalkreuze die beste Stützkraft auf die Rahmen ausüben.

Die Rahmen können auch um 180° gedreht zusammengefügt oder zusammengesteckt werden. Werden die Rahmen um 180° gedreht, so befinden sich die Aufnahmefinger mit einem starren abgewinkelten Endabschnitt oben und die Aufnahmefinger mit einem beweglichen, schwenkbaren Endabschnitt unten. Schnell und mit erhöhter Sicherheit können die das Traggerüst aussteifende Diagonalkreuze zuerst oben eingefädelt und eingehängt werden und danach werden die unteren Öffnungen im Bereich der freien Enden der Diagonalkreuze in die unteren Aufnahmefinger mit den beweglichen Endabschnitten eingeschwenkt und dort über die beweglichen Endabschnitte lagegesichert. Die Endabschnitte werden dazu in eine Position verschwenkt, die die Öffnungen der Diagonalkreuze überdeckt und ein Abziehen der Diagonalkreuze von diesen Aufnahmefingern sicher verhindert. Im Folgenden wird ein bevorzugtes Ausführungsbeispiel eines Rahmens eines erfindungsgemäßen Traggerüsts mit Bezug auf die Zeichnung näher beschrieben. Dabei wird in keiner der Figuren die Rastvorrichtung des Anspruchs 1 explizit dargestellt.

Es zeigen:
- Fig. 1: eine Ansicht eines Rahmens eines erfindungsgemäßen Traggerüsts;
- Fig. 2: eine Detaildarstellung eines ersten Aufnahmefingers des Rahmens aus Fig. 1;
- Fig. 3: eine Detaildarstellung eines zweiten Aufnahmefingers des Rahmens aus Fig. 1;
- Fig.4: Teile eines Traggerüsts im Aufbau mit zwei eingesetzten Diagonalkreuzen;
- Fig. 5: eine Ausschnittsvergrößerung eines Rahmens mit einem Aufnahmefinder und einem abgewinkelten starren Endabschnitt;
- Fig. 6: einen Teilausschnitt im Aufbau eines Traggerüsts mit einem Rahmen, der die Aufnahmefinger mit abgewinkelten Endabschnitten unten aufweist und mit Aufnahmefingern mit beweglichen Endabschnitten oben;
- Fig. 7: einen Teilausschnitt im Aufbau eines Traggerüsts mit einem in Abschnitten gezeigten Rahmen, der Aufnahmefinger mit starren abgewinkelten Endabschnitten oben aufweist und mit Aufnahmefingern mit beweglichen Endabschnitten unten.

Fig. 1 zeigt eine schematische Ansicht eines Rahmens 10 eines hier nicht weiter dargestellten Traggerüsts, das aus einer Vielzahl von Rahmen 10 aber auch anderer, beispielsweise höherer Rahmen zusammengesetzt werden kann.

Der Rahmen 10 weist zwei Seitenrohre 12, 14 auf, die durch zwei Querrohre 16, 18 miteinander verbunden sind. Die Seitenrohre 12, 14 können an ihren Enden mit Rohren weiterer Rahmen 10 verschraubt werden (nicht gezeigt) und/oder zusammengesteckt werden.

Außerdem sind an den Seitenrohren 12, 14 in deren unterem Bereich erste Aufnahmefinger 20, 22 und in einem oberen Bereich zweite Aufnahmefinger 24, 26 zur Befestigung eines Diagonalkreuzes (nicht gezeigt) angebracht. In diese Aufnahmefinger 20 bis 26 können die mit Öffnungen versehenen vier Enden eines Diagonalkreuzes eingehängt werden. Zunächst werden dazu die unteren Enden des Diagonalkreuzes in die ersten Aufnahmefinger 20, 22 eingefädelt und eingehängt und dann werden die oberen Enden des Diagonalkreuzes auf die zweiten Aufnahmefinger 24, 26 aufgeschoben. Anschließend wird das Diagonalkreuz an den Aufnahmefindern 24, 26 lagegesichert. Eine Lagesicherung wird mit Bezug auf die Fig. 2 und 3 näher beschrieben.

Fig. 2 zeigt eine vergrößerte Detaildarstellung des ersten Aufnahmefingers 20. Dieser weist einen Endabschnitt 20.1 auf, der gegenüber einem Basisabschnitt 20.2 nach unten, starr verlaufend abgewinkelt ist. Dadurch kann eine Öffnung im unteren Ende einer der Streben eines Diagonalkreuzes von unten über den Endabschnitt 20.1 eingehängt und am Basisabschnitt 20.2 gehalten werden. Durch die abgewinkelte Form des Endabschnitts 20.1 kann ein ungewolltes Aushängen der Strebe verhindert werden, wenn eine leichte Kraft nach oben auf das Diagonalkreuz ausgeübt wird. Gleichzeitig oder zeitlich versetzt wie das Einhängen der ersten Strebe erfolgt das Einhängen des unteren Endes der zweiten Strebe des Diagonalkreuzes auf den Aufnahmefinger 22.

Anschließend können die oberen Enden der Streben des Diagonalkreuzes auf die zweiten Aufnahmefinger 24, 26 aufgeschoben werden. Die Ausgestaltung der zweiten Finger 24, 26 wird am Beispiel des Fingers 24 in Fig. 3 verdeutlicht. Der Aufnahmefinger 24 weist einen Endabschnitt 24.1 auf, der gelenkig an einem Basisabschnitt 24.2 gelagert ist. Dadurch lässt sich der Endabschnitt 24.1 aus einer zum Basisabschnitt 24.2 parallelen Stellung in die dargestellte um 90° abgewinkelte Stellung bringen. Wenn der Endabschnitt 24.1 parallel zum Basisabschnitt 24.2 ausgerichtet ist, bilden beide Abschnitte einen langen Finger, auf den das obere Ende einer der Streben eines Diagonalkreuzes mit einer Öffnung aufgeschoben werden kann. Anschließend wird der Endabschnitt 24.1 in die 90°-Stellung verschwenkt und dadurch die Strebe im Aufnahmefinger 24 verriegelt. In gleicher Weise wird das obere Ende der zweiten Strebe des Diagonalkreuzes auf den Aufnahmefinger 26 aufgeschoben und durch diesen verriegelt. Durch die Verriegelung steht der Endabschnitt 24.1 über den Durchmesser der Öffnung hinaus. In anderen Worten, der Endabschnitt überragt die Öffnung und versperrt das Abziehen des Diagonalkreuzes von den Aufnahmefingern 24, 26.

Die in Fig. 1 gezeigte Rahmenkonstruktion mit ersten und zweiten Aufnahmefingern 20 bis 26 ermöglicht es, ein Diagonalkreuz durch nur eine Person am Rahmen 10 zu befestigen. Außerdem ist der Befestigungsprozess des Diagonalkreuzes deutlich einfacher und schneller als bei Rahmen nach dem Stand der Technik mit vier verriegelbaren, beweglichen Aufnahmefingern. Das Aufschieben bzw. Einhängen der Enden des Diagonalkreuzes wird zudem dadurch erleichtert, dass sich die Endabschnitte 20.1, 24.1 der Aufnahmefinger 20 bis 26 zu den Enden hin konisch verjüngen.

Figur 4 zeigt Teile eines Traggerüsts 40, im Aufbau befindlich, das im gezeigten Aufbaustadium aus vier Rahmen 10 zusammengesetzt ist. Die vier Rahmen 10 sind auf einer Seite schon mit einem ersten Diagonalkreuz 42 ausgesteift, das an seinen freien Enden Öffnungen 43 aufweist. Das erste Diagonalkreuz 42 ist über in der Figur 4 nicht gezeigte Aufnahmefinger 20, 22 mit starren Endabschnitten aufgesteckt und in Aufnahmefingern 24 und 26, wie in Figur 1 gezeigt, ebenfalls aufgesteckt und über die beweglichen Endabschnitte gesichert. Die aufgesteckten Rahmen 10 sind über ein zweites Diagonalkreuz 44 miteinander verbunden, indem die Öffnungen 43 des zweiten Diagonalkreuzes 44 auf die Aufnahmefinger 20, 24 aufgesteckt sind. Den gezeigten ersten und zweiten Diagonalkreuzen 42, 44 gegenüberliegend (nicht in der Figur gezeigt) werden ebenfalls zwei Diagonalkreuze nachfolgend eingebaut, damit das Traggerüst 40 belastungsstabil ausgesteift ist.

Figur 5 zeigt eine Ausschnittsvergrößerung eines Rahmens 10 mit einem Seitenrohr 12 des Rahmens 10, ebenfalls im Ausschnitt. Am Seitenrohr 12 ist der Aufnahmefinger 20 fest angebracht. Er setzt sich aus einem Basisabschnitt 20.2 und einem Endabschnitt 20.1 zusammen. Der Endabschnitt 20.1 ist abgewinkelt, vorzugsweise in einer Abwinkelung zwischen 20° und 70° am Basisabschnitt 20.2 angeformt. Das freie Ende des ersten Diagonalkreuzes 42 mit der Öffnung 43 wird über den starren abgewinkelten Endabschnitt 20.1 auf den Basisabschnitt 20.2 aufgefädelt. Am gegenüberliegenden Ende einer Strebe des ersten Diagonalkreuzes 42 ist ebenfalls eine Öffnung 43 ausgebildet, die auf einen Aufnahmefinger mit beweglichem Endabschnitt aufgeschoben wird.

Figur 6 zeigt einen Teilausschnitt im Aufbau eines Traggerüsts mit einem Rahmen 10, der die Aufnahmefinger 20, 24 zeigt. Die Aufnahmefinger 20 mit abgewinkelten Endabschnitten sind am Rahmen im unteren Bereich ausgebildet und die Aufnahmefinger 24 mit beweglichen Endabschnitten 24.1 sind im oberen Bereich des Rahmens 10 befestigt. Die Aufnahmefinger 20, 24 sind am Seitenrohr 12 ausgebildet und dort befestigt. In der Figur 6 ist gezeigt, wie ein Arbeiter 50 ein erstes Diagonalkreuz 42 auf den Rahmen 10 mit den erfindungsgemäßen Aufnahmefingern 20, 24 aufsetzt. Das erste Diagonalkreuz 42 mit den Öffnungen 43 wird zuerst schräghaltend über die in der Figur nicht gezeigten starren Endabschnitte des Aufnahmefingers 20 auf den Basisabschnitt 20.2 aufgefädelt. Ist das erste Diagonalkreuz 42 mit seinen freien Enden auf beiden Aufnahmefingern 20 aufgefädelt, so kann es in die Aufnahmefinger 24 mit den beweglichen Endabschnitten 24.1 aufgesteckt werden. Die freien Enden des ersten Diagonalkreuzes 42 mit den Öffnungen 43 werden auf den jeweiligen Basisabschnitt 24.2 aufgeschoben und anschließend wird der bewegliche Endabschnitt 24.1 so verschwenkt, dass er die Öffnungen 43 überragt und die positionierte Stellung des ersten Diagonalkreuzes 42 absichert. Mit der gezeigten Ausgestaltung von Aufnahmefingern 20, 24 an dem Rahmen 10 kann ein Arbeiter 50 das erste Diagonalkreuz 42 und weitere Diagonalkreuze sicher ohne weitere Hilfestellungen von weiteren Personen an Rahmen für ein Traggerüst anbringen.

Figur 7 zeigt einen Teilausschnitt im Aufbau eines Traggerüsts mit einem in Ausschnitten gezeigten Rahmen 10, der Aufnahmefinger 20 mit starren abgewinkelten Endabschnitten 20.1 im oberen Bereich des Rahmens 10 aufweist und mit Aufnahmefingern 24 mit beweglichen Endabschnitten im unteren Bereich des Rahmens 10. Der in der Figur 7 gezeigte Rahmen 10 ist um 180° gegenüber dem Rahmen von Figur 1 gedreht und in dieser Figur ist gezeigt, wie ein erstes Diagonalkreuz 42 in Aufnahmefinger 20 im oberen Teil eines Rahmens 10 eingehängt werden kann. Der erste Diagonalrahmen 42 wird über den starren abgewinkelten Endabschnitt 20.1 auf den Basisabschnitt 20.2 aufgefädelt und anschließend auf den Aufnahmefinger 24 eingeschwenkt. Die Öffnungen 43 des ersten Diagonalkreuzes 42 werden auf den Aufnahmefinger 24 aufgeschoben und danach wird die Position des ersten Diagonalkreuzes 42 über ein Verschwenken des beweglichen Endabschnitts gesichert.

## Patentansprüche

1. Traggerüst mit mindestens einer Einhängevorrichtung für ein das Traggerüst (40) aussteifendes Diagonalkreuz (42, 44), wobei die Einhängevorrichtung Aufnahmefinger (20 - 26) für an den Enden des Diagonalkreuzes (42, 44) vorgesehene Öffnungen (43) aufweist, wobei zwei erste Aufnahmefinger (20, 22) der Einhängevorrichtung jeweils einen festen abgewinkelten Endabschnitt (20.1) und den ersten Aufnahmefingern gegenüberliegende zweite Aufnahmefinger (24, 26) einen schwenkbaren Endabschnitt (24.1) aufweisen, wobei die Endabschnitte (24.1) der zweiten Aufnahmefinger (24, 26) zwischen einer zu einem Basisabschnitt (24.2) der zweiten Aufnahmefinger (24, 26) parallelen Stellung und einer zu dem Basisabschnitt (24.2) im Wesentlichen senkrechten Stellung verschwenkbar sind, **dadurch gekennzeichnet, dass** die Endabschnitte (24.1) der zweiten Aufnahmefinger (24, 26) in den beiden Endstellungen über einen Rastmechanismus der zweiten Aufnahmefinger arretierbar sind, und sich die Endabschnitte (20.1, 24.1) der ersten und zweiten Aufnahmefinger (20 - 26) nach außen hin konisch verjüngen.

2. Traggerüst nach Anspruch 1, **dadurch gekennzeichnet, dass** in die ersten Aufnahmefinger (20, 24) mit abgewinkelten Endabschnitten (20.1) jeweils ein Ende der beiden Streben des Diagonalkreuzes (42, 44) mit seiner Öffnung (43) einhängbar ist und dass die Öffnungen (43) an den anderen Enden der Streben jeweils über einen der zweiten Aufnahmefinger (24, 26) mit schwenkbarem Endabschnitt (24.1) schiebbar sind, bevor die Endabschnitte (24.1) der zweiten Aufnahmefinger (24, 26) zur Sicherung des Diagonalkreuzes (42, 44) verschwenkt werden.

3. Traggerüst nach Anspruch 1 oder 2, **dadurch gekennzeichnet, dass** die abgewinkelten Endabschnitte (20.1) der ersten Aufnahmefinger (20, 22) einen Winkel von 20° bis 70° mit einem Basisabschnitt (20.2) der Aufnahmefinger (20, 22) bilden.

4. Traggerüst nach einem der vorhergehenden Ansprüche, **dadurch gekennzeichnet, dass** es aus mehreren Rahmen (10) zusammensetzbar ist, die jeweils mit mindestens einer Einhängevorrichtung für ein Diagonalkreuz (42, 44) versehen sind.

5. Traggerüst nach Anspruch 4, **dadurch gekennzeichnet, dass** die ersten und zweiten Aufnahmefinger (20 bis 26) der Einhängevorrichtung jeweils in den Eckbereichen eines Rahmens (10) angeordnet sind.

## Claims

1. Supporting framework having at least one suspension device for a diagonal cross brace (42, 44) that reinforces the supporting framework (40), wherein the suspension device has receiving fingers (20 - 26) for openings (43) provided on the ends of the diagonal cross brace (42, 44), wherein two first receiving fingers (20, 22) of the suspension device each have a rigid bent end portion (20.1), and second receiving fingers (24, 26) situated opposite from the first receiving fingers have a pivotable end portion (24.1), wherein the end portions (24.1) of the second receiving fingers (24, 26) are pivotable between a position that is parallel to a base portion (24.2) of the second receiving fingers (24, 26) and a position that is essentially perpendicular to the base portion (24.2), **characterized in that** the end portions (24.1) of the second receiving fingers (24, 26) are lockable via a latching mechanism of the second receiving fingers in the two end positions, and the end portions (20.1, 24.1) of the first and second receiving fingers (20 through 26) conically taper toward the outside.

2. Supporting framework according to claim 1, **characterized in that** each end of the two struts of the diagonal cross brace (42, 44) is mountable via its opening (43) in the first receiving fingers (20, 24) having bent end portions (20.1), and that the openings (43) at the other ends of the struts in each case are slidable over one of the second receiving fingers (24, 26) having a pivotable end portion (24.1) before the end portions (24.1) of the second receiving fingers (24, 26) are pivoted for securing the diagonal cross brace (42, 44).

3. Supporting framework according to claim 1 or 2, **characterized in that** the bent end portions (20.1) of the first receiving fingers (20, 22) form an angle of 20° to 70° with a base portion (20.2) of the receiving fingers (20, 22).

4. Supporting framework according to any of the preceding claims, **characterized in that** it is composable from multiple frames (10), each of which is provided with at least one suspension device for a diagonal cross brace (42, 44).

5. Supporting framework according to claim 4, **characterized in that** the first and second receiving fingers (20 to 26) of the suspension device are each situated in the corner regions of a frame (10).

## Revendications

1. Échafaudage porteur comportant au moins un dispositif d'accrochage pour un croisillon diagonal (42, 44) raidissant l'échafaudage porteur (40), le dispositif d'accrochage présentant des doigts de réception (20 - 26) pour des ouvertures (43) prévues aux extrémités du croisillon diagonal (42, 44),
dans laquelle deux premiers doigts de réception (20, 22) du dispositif d'accrochage présentent chacun une partie d'extrémité coudée fixe (20.1) et des deuxièmes doigts de réception (24, 26) opposés aux premiers doigts de réception présentent une partie d'extrémité pivotante (24.1), les parties d'extrémité (24.1) des deuxièmes doigts de réception (24, 26) pouvant pivoter entre une position parallèle à une partie de base (24.2) des deuxièmes doigts de réception (24, 26) et une position sensiblement perpendiculaire à la partie de base (24.2),
**caractérisé en ce que**
les parties d'extrémité (24.1) des deuxièmes doigts de réception (24, 26) peuvent être bloquées dans les deux positions finales par un mécanisme d'encliquetage des deuxièmes doigts de réception et les parties d'extrémité (20.1, 24.1) des premiers et deuxièmes doigts de réception (20 - 26) se rétrécissent en cône vers l'extérieur.

2. Échafaudage porteur selon la revendication 1, **caractérisé en ce qu'**une extrémité de chacun des deux bracons du croisillon diagonal (42, 44) peut être accrochée par son ouverture (43) dans les premiers doigts de réception (20, 24) avec parties d'extrémité coudées (20.1) et **en ce que** les ouvertures (43) aux autres extrémités des bracons peuvent être chacune poussées sur l'un des deuxièmes doigts de réception (24, 26) avec partie d'extrémité pivotante (24.1) avant que les parties d'extrémité (24.1) des deuxièmes doigts de réception (24, 26) ne soient pivotées pour fixer le croisillon diagonal (42, 44).

3. Échafaudage porteur selon la revendication 1 ou 2, **caractérisé en ce que** les parties d'extrémité coudées (20.1) des premiers doigts de réception (20, 22) forment un angle de 20° à 70° avec une partie de base (20.2) des doigts de réception (20, 22).

4. Échafaudage porteur selon l'une des revendications précédentes, **caractérisé en ce qu'**il peut être assemblé à partir de plusieurs cadres (10) munis chacun d'au moins un dispositif d'accrochage pour un croisillon diagonal (42, 44).

5. Échafaudage porteur selon la revendication 4, **caractérisé en ce que** les premier et deuxième doigts de réception (20 à 26) du dispositif d'accrochage sont chaque fois disposés dans les zones d'angle d'un cadre (10).
